# EUROPÄISCHE PATENTSCHRIFT

(11) **EP 0 389 814 B1**
(45) Veröffentlichungstag und Bekanntmachung des Hinweises auf die Patenterteilung: **02.06.1993**
(21) Anmeldenummer: 90103849.7
(22) Anmeldetag: 28.02.1990
(51) Int. Cl.: E03C 1/042

(54) **Anschlussvorrichtung für Mischarmaturen**
Connecting device for mixing taps
Dispositif de raccordement pour robinets mélangeurs

(30) Priorität: 09.03.1989 DE 3907586
(43) Veröffentlichungstag der Anmeldung: 03.10.1990
(73) Patentinhaber: FRIEDRICH GROHE AKTIENGESELLSCHAFT, D-58675 Hemer (DE)
(72) Erfinder: Humpert, Jürgen, D-5870 Hemer (DE); Kostorz, Jan Ryszard, D-5750 Menden 2 (DE); Heimann, Bruno, D-5758 Fröndenberg-Ardey (DE)

(56) Entgegenhaltungen:
- BE-A- 683 542
- DE-A- 3 713 188
- DE-A- 3 723 828
- DE-B- 1 209 516
- GB-A- 683 616

## Beschreibung

Die Erfindung betrifft eine Anschlußvorrichtung für eine Warm- und Kaltwassermischarmatur mit den im Oberbegriff des Anspruchs 1 angegebenen Merkmalen. Eine Anschlußvorrichtung dieser Gattung ist aus der Druckschrift DE 37 23 828 A1 bekannt. Bei der Rohinstallation der Armatur ist es meist nicht möglich, das genaue Fertigmaß der noch unverputzten Gebäudewand zu bestimmen. Im Hinblick auf die bauüblichen Ausführungstoleranzen kann es daher auftreten, daß nach der Rohinstallation der Anschlußstücke und der anschließenden Verputzung und eventuellen Verfliesung der Gebäudewände die Mischarmaturen nach der Fertiginstallation unterschiedlich weit aus den Gebäudewänden vorstehen, was unerwünscht ist.

Der Erfindung liegt daher die Aufgabe zugrunde, die im Oberbegriff des Anspruchs 1 angegebene Anschlußvorrichtung zu verbessern und insbesondere eine axiale Verstellmöglichkeit für den Anschluß zu schaffen.

Diese Aufgabe wird erfindungsgemäß durch die im kennzeichnenden Teil des Anspruchs 1 angegebenen Merkmale gelöst.
Weitere Ausgestaltungen der Erfindung sind in den Ansprüchen 2 bis 11 angegeben.

Mit der erfindungsgemäßen Ausbildung wird insbesondere erreicht, daß der Anschluß, bezogen zur Wandoberfläche, variabel in der Stufung der Gewindesteigung ist und damit ein Ausgleich von bauüblichen Ausführungstoleranzen ermöglicht wird.
Außerdem können durch die erfindungsgemäß ausgebildete Rosette zur Abdeckung der Maueröffnung eventuell auftretende Winkelabweichungen zwischen der Armaturenachse und der Wandoberfläche ausgeglichen werden, so daß ein dichter Abschluß der Wandöffnung gewährleistet und ein unerwünschtes Verspannen einer aus Kunststoff bestehenden Rosette vermieden wird.
Mit Hilfe einer Einbauschablone wird es außerdem ermöglicht, daß einerseits die Gebäudewand einfach verputzt und verfliest werden kann und andererseits das Anschlußstück vor Mörtel und Beschädigungen geschützt wird, wobei die Einbauschablone so ausgelegt ist, daß mit Hilfe von vor dem Anschlußstück angeordneten Vorabsperrventilen ein Abdrücken und Spülen der Rohrleitungen vor dem Anschluß der Mischarmatur durchführbar ist. Zweckmäßig kann die Einbauschablone aus Kunststoff hergestellt werden.

Ein Ausführungsbeispiel der Erfindung ist in der Zeichnung dargestellt und wird im folgenden näher erläutert. Es zeigt
- Figur 1: eine Anschlußvorrichtung im Längsschnitt in der Schnittebene I der Figur 2;
- Figur 1a: ein in Figur 1 dargestelltes Paßstück in Draufsicht;
- Figur 2: die Anschlußvorrichtung gemäß Figur 1 in der Schnittebene II;
- Figur 3: ein in der Figur 1 gezeigtes Anschlußstück mit einer Einbauschablone.

Die Anschlußvorrichtung besteht im wesentlichen aus einem Anschlußstück 1, einer Mischarmatur 2, einem Paßstück 3 und einer Rosette 5.
Das Anschlußstück 1 wird bei der Rohinstallation in oder auf der Gebäudewand befestigt, wobei die Zuführungsleitungen für Kaltwasser- und Warmwasser (in der Zeichnung nicht dargestellt) in einem Mauerschlitz im Abstand der erforderlichen Wärmeisolierungsmäntel verlegt werden können. Für die sogenannte Vorwandinstallation kann das Anschlußstück 1 mit Hilfe von Stehbolzen 13 vor der tragenden Gebäudewand befestigt werden. Zur Schallisolierung ist das Anschlußstück 1 mit Schaumstoff 14 zur Gebäudewand hin umhüllt und mit gummielastischen Elementen 131 versehen, die eine Körperschallisolierung gegenüber den Stehbolzen 13 bewirken.

In dem Anschlußstück 1 sind Anschlußkanäle 121 parallel zueinander angeordnet (Figur 2), derart, daß zwei parallel geführte, in einem Mauerschlitz im Abstand der erforderlichen Wärmeisolierungsmäntel verlegten Rohrleitungen für Kalt- und Warmwasser anschließbar sind. Stromabwärts ist in jedem Anschlußkanal 121 ein Vorabsperrventil 12 angeordnet, mit dem der Wasserdurchfluß zur Mischarmatur 2 abgesperrt oder gedrosselt werden kann. Das Anschlußstück 1 weist außerdem einen senkrecht vorstehenden Stutzen 11 auf, in dem zwei parallel zueinander angeordnete Bohrungen 111 angeordnet sind und die jeweils mit einem Anschlußkanal 121 verbunden sind. An der Außenwandung des Stutzens 11 ist am vorstehenden Endbereich eine zylindrische Mantelfläche 113 ausgebildet, an die in Richtung stromaufwärts ein im Durchmesser größerer Bereich des Stutzens 11 anschließt, an dem ein Bewegungsgewinde 112 ausgebildet ist. Die Bohrungen 111 in dem Stutzen 11 sind im Durchmesser so ausgelegt, daß Schalldämpfer 114 und, falls erforderlich, stromaufwärts danach Rückflußverhinderer angeordnet werden können. Bei der Ausführung gemäß Figur 1 sind keine Rückflußverhinderer vorgesehen, stattdessen sind Distanzhülsen 116 vorgesehen, so daß die Schalldämpfer 114 in der Einsatzlage gesichert sind. An dem Stutzen 11 ist außerdem an der Stirnseite das Paßstück 3 aufsteckbar und mit Befestigungsschrauben 115 in der Stecklage sicherbar, wie es aus den Figuren 1 und 1a ersichtlich ist.
Die Mischarmatur 2 ist mit einem Gehäuse 21 auf den Stutzen 11 aufschiebbar und danach in Abhängigkeit von der erforderlichen Eintauchtiefe auf das Bewegungsgewinde 112 aufschraubbar. Das Paßstück 3 wird hierbei mit einem stromabwärts ausgebildeten Ansatz 30 in eine konzentrisch im Gehäuse 21 ausgebildete Bohrung 213 aufgenommen. Die eine Bohrung 111, vorzugsweise die Bohrung für Warmwasser, wird somit über den Ansatz 30 mit der Bohrung 213 der Mischarmatur 2 verbunden und von hier über den Kanal 214 dem Mischventil (in der Zeichnung nicht dargestellt) zugeführt. Die zweite Bohrung 111, vorzugsweise die Bohrung für Kaltwaser, wird axial in das Paßstück 3 hineingeführt und von hier radial in einen Ringkanal 215 des Gehäuses 21 geleitet, der wiederum über einen Kanal 216 mit dem Mischventil verbunden ist. Zur Abdichtung des Ansatzes 30 in der Bohrung 213 ist ein Dichtring 31 und zur Abdichtung zwischen der zylindrischen Mantelfläche 113 und der Bohrung 211 ist eine Dichtung 212 vorgesehen.
Zur Drehsicherung ist an der dem Anschlußstück 1 zugekehrten Stirnseite des Gehäuses 21 eine konische Fläche 22 ausgebildet, an der ein Klemmring 23 zur Anlage bringbar ist. In dem Klemmring 23 sind in Gewindebohrungen (Figur 1,2) Druckschrauben 231 vorgesehen, die sich an einem auf das Bewegungsgewinde 112 aufgeschraubten Druckring 24 abstützen.
Zum Verschließen und zur Abdichtung der Anschlußöffnung in der Gebäudewand 6 ist auf dem mit einer zylindrischen Mantelfläche versehenen Gehäuse 21 eine Schiebehülse 52 mit einer kalottenförmig ausgebildeten Mantelfläche 521 angeordnet. Auf der kalottenförmigen Mantelfläche 521 ist ein Rosettenhalter 51 verschwenkbar gehaltert, an dem eine Rosette 5 mit Schrauben befestigbar ist. Zur Abdichtung zur Gebäudewand 6 ist ein elastischer Ring 53 aus Schaumstoff an der Rosette 5 vorgesehen. Zur Abdichtung der Rosette 5 an dem Gehäuse 21 ist außerdem ein Lippenring 54 in dem Rosettendurchbruch vorgesehen.

Die Installationsmontage kann in folgender Weise erfolgen:
Zunächst wird das Anschlußstück 1 ohne Paßstück 3 und Mischarmatur 2 mit einer vorzugsweise aus Kunststoff hergestellten Einbauschablone 4 an oder in einer Gebäudewand 6 während der Rohbauphase plaziert (Figur 3) und die Versorgungsrohrleitungen für das kalte und warme Wasser mit den Anschlußkanälen 121 verbunden. Hiernach können die Rohrleitungen mit Hilfe der Vorabsperrventile 12 abgedrückt und anschließend gespült werden. Zur Betätigung der Vorabsperrventile sind in der Einbauschablone Öffnungen 41 für ein Betätigungsmittel (Schraubendreher) zum Öffnen und Schließen der Vorabsperrventile 12 vorgesehen. Zur Abführung des Spülwassers sind außerdem an der Einbauschablone Rohrstutzen 42 angeformt, die gedichtet in die Bohrungen 111 einfassen und z.B. das Überstreifen eines Ablaufschlauches gestatten.
Nach dem Abschluß der Rohbauphase und Aufbringen des Putzmörtels bzw. der Verfliesung auf die Gebäudewände kann die Einbauschablone nach dem Lösen der beiden Befestigungsschrauben 115 von dem Stutzen 11 aus der Gebäudewand 6 herausgezogen werden. Zum leichten Herausziehen ist der äußere Mantel 43 der Einbauschablone 4 leicht konisch ausgebildet. Nach dem Entfernen der Einbauschablone 4 wird nunmehr das Paßstück 3 (Figur 1a) mit den Befestigungsschrauben 115 an der Stirnseite des Stutzens 11 befestigt und der Druckring 24 auf das Bewegungsgewinde 112 aufgeschraubt oder über das Bewegungsgewinde 112 aufgeschoben und der Klemmring 23 mit den Druckschrauben 231 über den Ansatz 30 übergestreift. Nunmehr kann die Mischarmatur 2 auf den Stutzen 11 aufgeschoben und das Gehäuse auf das Bewegungsgewinde 112 aufgeschraubt werden. Hierbei erfolgt eine Abdichtung des Ansatzes 30 in der Bohrung 213 durch den Dichtring 31 und zwischen der Bohrung 211 und der zylindrischen Mantelfläche 113 durch die Dichtung 212. Außerdem ist das Paßstück 3 in der einen Bohrung 111, um einen Querfluß zu verhindern, durch einen weiteren Dichtring 31 gedichtet.
Entsprechend der Einbautiefe des Anschlußstücks 1 in der Gebäudewand 6 kann nun die Mischarmatur 2 auf den Stutzen 11 entsprechend weit aufgeschraubt werden. Bei einer geringen Einbautiefe des Anschlußstücks 1 in der Gebäudewand 6, wie es in der linken Bildhälfte der Figur 1 dargestellt ist, kann die Mischarmatur 2 mit dem Gehäuse 21 entsprechend weit über das Bewegungsgewinde 112 auf den Stutzen 11 aufgeschraubt werden. Während bei einem relativ tiefen Einbau des Anschlußstücks 1 (rechte Bildhälfte der Figur 1) entsprechend weniger weit aufgeschraubt wird. Nachdem die richtige Tiefe des Anschlusses hergestellt ist, wird durch ein Drehen der Druckschrauben 231 der Druckring 23 gegen die konische Fläche 22 gepreßt und bewirkt somit eine reibschlüssige Drehsicherung der Mischarmatur 2 auf dem Anschlußstück 1. Hiernach können die Vorabsperrventile 12 geöffnet und die Rosette 5 mit der Schiebehülse 52 auf dem Gehäuse 21 gegen die Oberfläche der Gebäudewand 6 geschoben werden. Eventuell vorhandene Winkelabweichungen zwischen Armaturenachse und Wandoberfläche können hierbei mit der Rosette 5 ausgeglichen werden, da sie mit dem Rosettenhalter 51 auf der kalottenförmigen Mantelfläche 521 der Schiebehülse 52 entsprechend verschwenkbar ist. Zum dichten Übergang auf das Gehäuse 21 der Mischarmatur 2 ist die Rosette 5 mit einem Lippenring 54 versehen. Zur einfachen Montage des Anschlusses kann zweckmäßig die Rosette 5 und der Rosettenhalter 51 zweiteilig ausgebildet sein, so daß sie radial über das Gehäuse 21 der Mischarmatur 2 bzw. über die kalottenförmige Mantelfläche 521 der Schiebehülse 52 nach der Einbautiefeneinstellung und Lage in Rotationsrichtung sowie der Sicherung gegenüber einem Verdrehen aufbringbar sind.
Sollten bei der Installation die Rohrleitungen für Kalt- und Warmwasser mit unzutreffenden Anschlußkanälen 121 verbunden worden sein, so kann dieses in einfacher Weise dadurch korrigiert werden, daß die Mischarmatur 2 von dem Anschlußstück 1 abgenommen und das Paßstück 3 um 180° gedreht an der Stirnfläche des Stutzens 11 befestigt wird. Bei einem Entfernen der Mischarmatur 2 von dem Anschlußstück 1 können außerdem nach dem Abnehmen des Paßstücks 3 wahlweise Schalldämpfer 114 und/oder Rückflußverhinderer eingesetzt oder ausgewechselt werden.
Schließlich kann mit Hilfe der Anschlußvorrichtung in einfacher Weise der Armaturentyp gewechselt bzw. bestimmt werden. Beispielsweise kann für eine ursprünglich installierte Zweigriffarmatur eine gesteuerte Eingriffarmatur oder eine thermostatgeregelte Armatur durch einfaches Auswechseln eingesetzt werden.

## Patentansprüche

1. Anschlußvorrichtung für eine Warm- und Kaltwassermischarmatur mit einem in oder an der Gebäudewand (6) etc. angeordneten Anschlußstück (1), das wenigstens für zwei Rohrleitungsanschlüsse Anschlußkanäle (121) aufweist und von denen in Querrichtung Bohrungen (111) zum Anschluß der Mischarmatur (2) abzweigen, wobei an der Anschlußstelle ein Paßstück (3) zwischen Anschlußstück und Mischarmatur vorgesehen ist, das eine beliebige Drehstellung der Mischarmatur zum Anschlußstück (1) und eine Anpassung der Kalt- und Warmwasserzuläufe ermöglicht, dadurch gekennzeichnet, daß das Anschlußstück (1) einen vorstehenden Stutzen (11) mit den etwa parallel angeordneten Bohrungen (111) für das Kaltwasser und das Warmwasser aufweist, an dessen Außenwandung ein Bewegungsgewinde (112) ausgebildet ist, auf das die Mischarmatur (2) mit dem Gehäuse (21) aufschraubbar und in der axialen Position justierbar ist, wobei ein Klemmring (23) zur Anpressung des Gehäuses (21) an den Stutzen (11) vorgesehen ist, so daß die Mischarmatur (2) in beliebiger Drehstellung auf dem Stutzen (11) durch Reibschluß fixierbar ist.

2. Anschlußvorrichtung nach Anspruch 1, dadurch gekennzeichnet, daß an dem dem Anschlußstück (1) zugekehrten Bereich des Gehäuses (21) eine konische Fläche (22) ausgebildet ist, der der Klemmring (23) anpreßbar zugeordnet ist.

3. Anschlußvorrichtung nach Anspruch 2, dadurch gekennzeichnet, daß in dem Klemmring (23) zwei oder mehrere Druckschrauben (231) in Gewindebohrungen angeordnet sind, die sich beim Spannen des Klemmrings (23) gegen die konische Fläche (22) am Anschlußstück (11) abstützen.

4. Anschlußvorrichtung nach Anspruch 3, dadurch gekennzeichnet, daß die Druckschrauben (231) sich an einem auf dem Bewegungsgewinde (112) angeordneten Druckring (24) abstützen.

5. Anschlußvorrichtung nach einem der Ansprüche 1 bis 4, dadurch gekennzeichnet, daß vor dem Bewegungsgewinde (112) am Stutzen (11) eine im Durchmesser kleinere zylindrische Mantelfläche (113) ausgebildet ist, die mit einer entsprechenden Bohrung (211) im Gehäuse (21) und einer Dichtung (212) zum dichten Anschluß zusammenwirkt, und auch das Paßstück (3) mit einem stromabwärts gelegenen Ansatz (30) mit einem Dichtring (31) in eine zylindrische Aufnahmebohrung (213) des Gehäuses (21) einfaßt, wobei die Länge der zylindrischen Wandungen etwa der Länge der maximal möglichen axialen Verstellung des Anschlusses entspricht.

6. Anschlußvorrichtung nach einem der Ansprüche 1 bis 5, dadurch gekennzeichnet, daß in den Bohrungen (111) im Stutzen (11) wahlweise Schalldämpfer (114) und/oder Rückflußverhinderer anordbar sind.

7. Anschlußvorrichtung nach einem der Ansprüche 1 bis 6, dadurch gekennzeichnet, daß etwa parallel neben dem Stutzen (11) im Anschlußstück (1) Vorabsperrventile (12) für den Zufluß von Kalt- und Warmwasser angeordnet sind.

8. Anschlußvorrichtung nach einem der Ansprüche 1 bis 7, dadurch gekennzeichnet, daß eine Rosette (5) zum Abschluß an der Gebäudewand (6) vorgesehen ist, die von einem, vorzugsweise geteilt ausgebildeten, Rosettenhalter (51), der auf einer kalottenförmigen Mantelfläche (521) einer Schiebehülse (52) lagert, gehalten ist.

9. Anschlußvorrichtung nach Anspruch 8, dadurch gekennzeichnet, daß die Rosette (5) am Randbereich mit einem elastischen Ring (53), z.B. aus Schaumstoff, zur Abdichtung an der Gebäudewand (6) versehen und vorzugsweise mit Schrauben am Rosettenhalter (51) befestigt ist.

10. Anschlußvorrichtung nach wenigstens einem der Ansprüche 1 bis 9, dadurch gekennzeichnet, daß das Paßstück (3) an dem Stutzen (11) axial festliegend fixierbar ist und daß für die Rohinstallation des Anschlußstücks in der Gebäudewand (6) anstelle des Paßstücks (3) eine Einbauschablone (4) an dem Stutzen (11) befestigbar ist.

11. Anschlußvorrichtung nach Anspruch 10, dadurch gekennzeichnet, daß zur Befestigung des Paßstücks (3) oder der Einbauschablone (4) an der Stirnfläche des Stutzens (11) Befestigungsschrauben (115) vorgesehen sind, derart, daß das Paßstück (3) in zwei um 180° gedrehte Stellungen befestigbar ist.

## Claims

1. Connecting device for a hot and cold water mixing fitting having a connecting piece (1) arranged in or on the building wall (6), which connecting piece has connecting ducts (121) for at least two pipeline connections and from which bores (111) branch in the transverse direction for connection of the mixing fitting (2), an adaptor (3) being provided at the connection point between the connecting piece and the mixing fitting allowing any rotated position of the mixing fitting with respect to the connecting piece (1) and matching of the cold and hot water supplies, characterized in that the connecting piece (1) comprises a projecting spigot (11) containing the approximately parallel bores (111) for the cold water and the hot water, on the outer wall of which there is moulded a movement thread (112) onto which the mixing fitting (2) with the housing (21) can be screwed and can be adjusted in the axial position, a clamping ring (23) for pressing the housing (21) onto the spigot (11) being provided, so that the mixing fitting (2) is arranged to be frictionally fixed on the spigot (11) in any rotated position.

2. A connecting device according to claim 1, characterized in that on the region of the housing (21) facing towards the connecting piece (1) there is moulded a tapering face (22) against which the clamping ring (23) is arranged to be pressed.

3. A connecting device according to claim 2, characterized in that two or more pressure screws (231) are arranged in the clamping ring (23) in threaded bores, which screws, as the clamping ring (23) is tightened against the tapering face (22), bear on the connecting piece (11).

4. A connecting device according to claim 3, characterized in that the pressure screws (231) bear against a pressure ring (24) arranged on the movement thread (112).

5. A connecting device according to one of claims 1 to 4, characterized in that in front of the movement thread (112) on the spigot (11) there is moulded a cylindrical surface (113) of a smaller diameter which co-operates with a corresponding bore (211) in the housing (21) and a seal (212) to provide a tight connection, and the adapter (3) too, by means of an upstream attachment (30) with a sealing ring (31) engages in a cylindrical receiving bore (213) of the housing (21), the length of the cylindrical walls corresponding approximately to the length of the maximum possible axial displacement of the connection.

6. A connecting device according to one of claims 1 to 5, characterized in that sound-deadening means (114) and/or non-return means can be arranged as desired in the bores (111) in the spigot (11).

7. A connecting device according to one of claims 1 to 6, characterized in that approximately parallel next to the member (11) in the connecting piece (1) there are arranged pre-shut-off valves (12) for the admission of cold and hot water.

8. A connecting device according to one of claims 1 to 7, characterized in that a round anchor plate (5) for termination at the building wall (6) is provided, which is held by a round anchor plate holder (51), preferably of divided construction, which is mounted on a spherically-rounded outer surface (521) of a sliding sleeve (52).

9. A connecting device according to claim 8, characterized in that the round anchor plate (5) is provided at its edge region with a resilient ring (53), for example, of foamed material, for forming a seal against the building wall (6) and is fixed preferably by means of screws to the round anchor plate holder (51).

10. A connecting device according to at least one of claims 1 to 9, characterized in that the adaptor (3) is arranged to be fixed on the spigot (11) so that it is axially fixed and for the unfinished installation of the connecting piece in the building wall (6) instead of the adaptor (3) a mounting template (4) can be fastened to the spigot (11).

11. A connecting device according to claim 10, characterized in that to fix the adapter (3) or the mounting template (4) to the end face of the spigot (11), there are provided fixing screws (115) such that the adaptor (3) is arranged to be fixed in two positions rotated through 180°.

## Revendications

1. Dispositif de raccordement pour un mitigeur d'eau froide et d'eau chaude comportant une pièce de raccordement (1) fixée ou intégrée à un mur (6), et qui comporte au moins deux canaux de branchement (121) pour deux raccords de conduite, et dont dérivent, dans la direction transversale, des perçages (111) pour raccorder le mitigeur (2), une pièce adaptatrice (3) étant prévue au point de raccordement entre la pièce de raccordement et le mitigeur, cette pièce permettant au mitigeur d'être tourné dans une position quelconque par rapport à la pièce de raccordement (1), et une adaptation à l'alimentation d'eau froide et celle d'eau chaude, dispositif caractérisé en ce que la pièce de raccordement (1) comprend un manchon en saillie (11) avec des perçages (111) sensiblement parallèles pour l'eau froide et l'eau chaude, la paroi extérieure de ce manchon comportant un filetage de réglage (112) sur lequel se visse le corps (21) du mitigeur (2) et se règle en position axiale, une bague de serrage (23) étant prévue pour presser le corps (21) contre le manchon (11) pour que le mitigeur (2) puisse se bloquer par une liaison de frottement, dans une position de rotation quelconque sur le manchon (11).

2. Dispositif de raccordement selon la revendication 1, caractérisé par une surface conique (22) réalisée sur la zone du boîtier (21) tournée vers la pièce de raccordement (1), cette surface conique servant au pressage par la bague de serrage (23).

3. Dispositif de raccordement selon la revendication 2, caractérisé par deux ou plusieurs vis de pression (231) logées dans des taraudages et qui, lors du serrage de la bague de serrage (23) contre la surface conique (22), s'appuient contre le manchon de raccordement (11).

4. Dispositif de raccordement selon la revendication 3, caractérisé en ce que les vis de pression (231) s'appuient sur une bague de pression (24) prévue sur le filetage de réglage (112).

5. Dispositif de raccordement selon l'une des revendications 1 à 4, caractérisé en ce qu'en amont du filetage de réglage (112), le manchon (11) présente une surface enveloppe (113), cylindrique de plus petit diamètre, qui coopère avec un perçage correspondant (211) du corps (21) et un joint (212) pour réaliser un branchement étanche en entourant également la pièce adaptatrice (3) avec son prolongement (30) aval et un joint d'étanchéité (31) dans un perçage cylindrique (213) de réception réalisé dans le corps (21), la longueur des parois cylindriques correspondant sensiblement à la longueur du réglage axial maximum possible du raccord.

6. Dispositif de raccordement selon l'une des revendications 1 à 5, caractérisé en ce que les perçages (111) du manchon (11) peuvent recevoir au choix des dispositifs amortisseurs de bruit (114) et/ou des organes anti-retour.

7. Dispositif de raccordement selon l'une des revendications 1 à 6, caractérisé en ce que sensiblement en parallèle, à côté du manchon (11), il y a dans la pièce de raccordement (1), des robinets de coupure (12) pour l'arrivée d'eau froide et d'eau chaude.

8. Dispositif de raccordement selon l'une des revendications 1 à 7, caractérisé par une rosace (5) pour assurer la fermeture contre le mur (6), cette rosace étant formée d'un support de rosace (51), de préférence divisé, qui s'appuie sur une surface enveloppe (521) en forme de calotte d'un manchon coulissant (52).

9. Dispositif de raccordement selon la revendication 8, caractérisé en ce que la rosette (5) est munie, au niveau de son bord, d'un anneau élastique (53), par exemple en mousse, pour assurer l'étanchéité par rapport au mur (6), et elle est de préférence fixée au support (51) par des vis.

10. Dispositif de raccordement selon au moins l'une des revendications 1 à 9, caractérisé en ce que la pièce adaptatrice (3) se bloque de manière fixe axialement sur le manchon (11) et en ce que pour l'installation avant finition de la pièce de raccordement dans le mur (6), on fixe sur le manchon (11) un gabarit de montage (4) à la place de la pièce adaptatrice (3).

11. Dispositif de raccordement selon la revendication 10, caractérisé en ce que pour fixer la pièce de raccordement (3) ou un gabarit de montage (4) sur la surface frontale du manchon (11), on a prévu des vis de fixation (115) de façon que la pièce adaptatrice (3) puisse se fixer dans deux positions tournées à 180°.
